# FASCICULE DE BREVET EUROPEEN

(11) **EP 1 185 821 B1**
(45) Date de publication et mention de la délivrance du brevet: **15.11.2006**
(21) Numéro de dépôt: 00922727.3
(22) Date de dépôt: 25.04.2000
(51) Int. Cl.: F21S 4/00, F21V 15/01

(54) **DISPOSITIF DE SECURITE POUR AMPOULE MINIATURE DE DECORATION**
SICHERHEITSVORRICHTUNG FÜR EINE DEKORATIVE KLEINBIRNE
SAFETY DEVICE FOR MINIATURE DECORATIVE LIGHT BULBS

(30) Priorité: 26.04.1999 FR 9905421
(43) Date de publication de la demande: 13.03.2002
(73) Titulaire: Jean-Paul Blachere (SA), 84400 Apt (FR)
(72) Inventeur: BLACHERE, Jean-Paul, F-84400 Apt (FR)
(74) Mandataire: Roman, Michel
(86) Numéro de dépôt international: PCT/FR2000/001076
(87) Numéro de publication internationale: WO 2000/065275

(56) Documents cités:
- FR-A- 2 717 956
- US-A- 3 696 237
- US-A- 5 150 964
- US-A- 5 632 550

## Description

La présente invention a pour objet un dispositif de sécurité pour ampoules miniature de décoration.

Il est destiné aux lampes électriques de guirlandes ou rideaux lumineux utilisés pour la réalisation de décorations temporaires ou permanentes, à l'extérieur ou à l'intérieur, telles que celles installées traditionnellement pour les fêtes ou autres manifestations.

Les guirlandes et rideaux lumineux pour illuminations sont constitués de lampes électriques de faibles dimensions disposées à intervalles réguliers le longs de câbles d'alimentation et montées directement sur ceux-ci.

Dans la plupart des cas, le dispositif est alimenté à partir de la tension du secteur (généralement 230 volts) par un câble principal comportant des dérivations branchées en parallèle et formées chacune d'une boucle sur laquelle les lampes sont montées en séries de façon à être alimentées individuellement en basse tension.

Ces lampes sont généralement constituées d'une ampoule 1 en verre contenant un filament 2 dont les extrémités traversent la paroi et sont directement sur les conducteurs du câble d'alimentation 3. La base de l'ampoule 1 et une portion du câble 3 sont emprisonnés dans un tube 4 le plus souvent en silicone revêtu d'une gaine en PVC (figure 1).

Les normes en vigueur imposent que, d'une part les éléments sous tension ne puissent être touchés en cas de bris accidentel de l'ampoule et, d'autre part, que cette dernière ne puisse pas être arrachée à moins d'un effort très important. A titre indicatif, les tests d'homologation pour ce type de matériel sont effectués en exerçant 50 tractions successives de 30 newtons sur une ampoule.

On connait par le document US-A-5.632.550.A un dispositif d'attache d'ampoule dans un réseau en filet utilisé pour la réalisation de décorations lumineuses temporaires ou permanentes, intérieures ou extérieures, telles que celles installées traditionnellement pour les fêtes ou autres manifestations, ces lampes étant montées directement sur le câble d'alimentation électrique, l'ampoule et l'extrémité des conducteurs du câble étant enserrés dans un double manchon en matière synthétique transparente ou translucide résistant à la chaleur. Le double manchon est constitué de deux éléments tubulaires thermoretractables dont la longueur est telle qu'ils dépassent l'avant de l'ampoule pour empêcher l'accès aux parties sous tension et qui enserre une longueur de câble d'alimentation assez longue pour assurer un assemblage solide de ladite ampoule et dudit câble d'alimentation.

Le dispositif selon la présente invention a pour objectif de garantir une sécurité élevées des guirlandes et rideaux lumineux à lampes miniature en assurant une protection à l'arrachement des ampoules et en empêchant l'accès aux parties conductrices de celles-ci lorsqu'elles sont brisées.

Il est constitué d'un manchon en matière synthétique transparente enserrant l'ampoule et les extrémités des conducteurs du câbles d'alimentation électrique t se caractérise par le fait que ledit manchon est surmoulé directement sur l'ampoule et l'extrémité des conducteurs du câble pour empêcher l'accès aux parties sous tension lorsque celle-ci est brisée, et qu'il enserre une longueur de câble d'alimentation assez importante pour assurer un assemblage solide de l'ensemble. Des modes de réalisation de l'invention font l'objet des revendications dépendantes.

Sur les dessins annexés, donnés à titre d'exemples non limitatifs de formes de réalisation de l'objet de l'invention:
la figure 1, déjà citée, est une coupe axiale d'une lampe miniature pour guirlande non équipée de manchon de sécurité,
la figure 2 représente dans les mêmes conditions une lampe de même type équipée d'un manchon surmoulé.
et la figure 3 est une coupe transversale agrandie suivant les flèches F1 de la figure 2.

Le dispositif, figures 2 et 3, est constitué d'un manchon 6 transparent ou translucide, coloré ou non, en matériau synthétique résistant à la chaleur enserrant à la fois l'ampoule miniature 1 et l'extrémité du câble 3 d'alimentation électrique de façon à rendre solidaire l'ensemble formé par le câble d'alimentation et les ampoules.

Le dispositif est constitué d'un manchon surmoulé 6 sur l'ampoule 1 et l'extrémité des conducteurs du câble 3 (figure 2).

Le matériau constitutif du manchon 6 pourra être rigide et suffisamment résistant pour empêcher son écrasement dans les conditions d'utilisation pouvant être rencontrées lors de l'utilisation des guirlandes ou rideaux lumineux. A titre indicatif, il pourra s'agir de polycarbonate ou d'un matériau similaire.

Ce matériau pourra, au contraire, être souple de façon à ne pas se fendre ou s'ouvrir en cas d'écrasement.

Afin d'obéir aux normes de sécurité, le manchon surmoulé 6, sera calculé pour que l'arrachement de la lampe nécessite une traction supérieure à 30 newtons.

Dans le but d'améliorer la résistance à l'arrachement, il pourra avantageusement être prévu une bague 7 métallique ou autre, serrée sur l'isolant du câble d'alimentation 3 et sertie dans le manchon surmoulé 6.

Le positionnement des divers éléments constitutifs donne à l'objet de l'invention un maximum d'effets utiles qui n'avaient pas été, à ce jour, obtenus par des dispositifs similaires.

## Revendications

1. Dispositif de sécurité pour ampoules miniatures de décoration, destiné aux lampes électriques de guirlandes ou rideaux lumineux utilisés pour la réalisation de décorations lumineuses temporaires ou permanentes, intérieures ou extérieures, telles que celles installées traditionnellement pour les fêtes ou autres manifestations, ces lampes étant montées directement sur le câble (3) d'alimentation électrique, l'ampoule (1) et les extrémités des conducteurs du câble (3) étant enserrées dans un manchon (6) en matière synthétique transparente ou translucide résistant à la chaleur, déterminé pour empêcher à la fois l'accès aux parties sous tension lorsque ladite ampoule est brisée, et l'arrachement de celle-ci à moins d'un effort très important, **se caractérisant par le fait que** ledit manchon est surmoulé sur l'ampoule (1) et l'extrémité des conducteurs du câble d'alimentation (3).

2. Dispositif selon la revendication 1, **se caractérisant par le fait que** le manchon (6) surmoulé est réalisé en matériau souple de manière à ne pas se fendre ou s'ouvrir en cas d'écrasement.

3. Dispositif selon la revendication 1, **se caractérisant par le fait que** le manchon (6) surmoulé est réalisé en matériau rigide et suffisamment résistant pour empêcher son écrasement dans les conditions d'utilisation pouvant être rencontrées.

4. Dispositif selon l'une quelconque des revendications précédentes, **se caractérisant par le fait qu'**il comporte une bague (7) serrée sur l'isolant du câble d'alimentation (3) et sertie dans le manchon (6) surmoulé.

5. Dispositif selon la revendication 4, **se caractérisant par le fait que** la bague (7) est métallique.

6. Dispositif selon l'une quelconque des revendications précédentes, **se caractérisant par le fait que** le manchon (6) surmoulé est calculé pour que l'arrachement de la lampe nécessite une traction supérieure à 30 newtons.

7. Dispositif selon l'une quelconque des revendications précédentes, **se caractérisant par le fait que** le manchon (6) surmoulé est réalisé dans un matériau transparent ou translucide coloré.

## Claims

1. Safety device for miniature bulbs used for decoration, intended for chaser lights or light curtains used indoors or outdoors, temporary or permanent light decorations, such as those installed traditionally for festivals or other events, these lamps being assembled directly on power cable (3), bulb (1) and the ends of cable conductors (3) being enclosed in a sleeve (6) made of transparent or translucent heat-resistant synthetic material, designed to prevent both access to the energised parts when the aforementioned bulb is broken and pulling this out other than by application of a very great force, **characterised in that** the aforementioned sleeve is moulded over bulb (1) and the end of electric cable (3) conductors.

2. Device according to claim 1, **characterised in that** moulded sleeve (6) is made of flexible material so as not to split or open if crushed.

3. Device according to claim 1, **characterised in that** moulded sleeve (6) is made of rigid and sufficiently resistant material to prevent its crushing in the conditions of use which may be encountered.

4. Device according to any of the aforesaid claims, **characterised in that** it includes a ring (7) tightened on the insulation of electric cable (3) and crimped in moulded sleeve (6).

5. Device according to claim 4 **characterised in that** ring (7) is metal.

6. Device according to any of the aforesaid claims **characterised in that** moulded sleeve (6) is designed so that a force above 30 Newtons has to be applied to pull out the lamp.

7. Device according to any of the aforesaid claims, **characterised in that** moulded sleeve (6) is made of a coloured transparent or translucent material.

## Patentansprüche

1. Sicherheitsvorrichtung für zur Dekoration bestimmte Miniaturglühlampen für elektrische Lampen in Girlanden oder Leuchtvorhängen, die zur Realisierung von in Innenräumen oder im Freien, zeitweilig oder ständig installierten Leuchtdekorationen verwendet werden, wie sie zum Beispiel üblicherweise für das Weihnachtsfest oder sonstige Veranstaltungen installiert werden, wobei diese Lampen direkt auf das Stromversorgungskabel (3) montiert sind, die Glühlampe (1) und die Enden der Leiter des Kabels (3) in einer Fassung (6) aus transparentem oder durchscheinendem, wärmebeständigem Kunststoff eingefasst sind, die, wenn die genannte Glühlampe zerbrochen ist, die Berührung spannungsführender Teile verhindern und deren Herausziehen nur mit sehr großem Kraftaufwand ermöglichen soll, **gekennzeichnet dadurch, dass** die Fassung durch Überspritzen der Glühlampe (1) und der Leiterenden des Stromversorgungskabels hergestellt wurde.

2. Vorrichtung gemäß Patentanspruch 1, **gekennzeichnet dadurch, dass** die überspritzte Fassung (6) aus einem elastischen Werkstoff ist, so dass sie nicht bricht oder sich öffnet, wenn sie gequetscht wird.

3. Vorrichtung gemäß Patentanspruch 1, **gekennzeichnet dadurch, dass** die überspritzte Fassung (6) aus einem steifen und ausreichend festen Werkstoff ist, um ein Zusammendrücken unter den auftretenden Einsatzbedingungen zu verhindern.

4. Vorrichtung gemäß einem der obenstehenden Ansprüche, **gekennzeichnet dadurch, dass** sie einen Ring (7) besitzt, der auf die Isolierung des Stromversorgungskabels (3) festsitzend montiert und in die überspritzte Fassung (6) gequetscht ist.

5. Vorrichtung gemäß Anspruch 4, **gekennzeichnet dadurch, dass** der Ring (7) aus Metall ist.

6. Vorrichtung gemäß einem der vorstehenden Patentansprüche, **gekennzeichnet dadurch, dass** die überspritzte Fassung (6) so berechnet ist, dass zum Herausziehen der Lampe eine Zugkraft von mehr als 30 Newton notwendig ist.

7. Vorrichtung gemäß einem der obenstehenden Ansprüche, **gekennzeichnet dadurch, dass** die überspritzte Fassung (6) aus einem transparenten oder durchscheinenden, farbigen Werkstoff ist.
